# EUROPÄISCHE PATENTSCHRIFT

(11) **EP 1 247 313 B1**
(45) Veröffentlichungstag und Bekanntmachung des Hinweises auf die Patenterteilung: **28.04.2004**
(21) Anmeldenummer: 00991624.8
(22) Anmeldetag: 21.12.2000
(51) Int. Cl.: H01R 12/20, H01R 13/422

(54) **STECKEREINHEIT MIT IN EINEM ISOLATIONSKÖRPER FIXIERBAREN KONTAKTBAHNEN**
PLUG-IN CONNECTION SYSTEM COMPRISING CONTACT PATHS THAT CAN BE FIXED IN AN INSULATION BODY
ENSEMBLE CONNECTEUR ENFICHABLE COMPORTANT DES PISTES DE CONTACT POUVANT ETRE BLOQUEES DANS UN CORPS ISOLANT

(30) Priorität: 14.01.2000 EP 00100741
(43) Veröffentlichungstag der Anmeldung: 09.10.2002
(73) Patentinhaber: SIEMENS AKTIENGESELLSCHAFT, 80333 München (DE)
(72) Erfinder: ZEMANIK, Zbynek, 73 914 Ostravice (CZ)
(86) Internationale Anmeldenummer: PCT/EP2000/013133
(87) Internationale Veröffentlichungsnummer: WO 2001/052358

(56) Entgegenhaltungen:
- EP-A- 0 657 963
- EP-A- 0 724 313
- DE-A- 2 203 513

## Beschreibung

Die Erfindung bezieht sich auf eine Steckereinheit mit in einem Isolationskörper fixierbaren Kontaktbahnen gemäß Patentanspruch 1; derartige Steckereinheiten werden insbesondere für Stellantriebe in Kraftfahrzeugen zwischen motorinneren Stromversorgungs- und Regel- bzw. Steueranschlüssen einerseits und einer motoräußeren elektrischen Versorgungs- und Regel- bzw. Steuereinheit benötigt, die vorzugsweise in einem zum Motorgehäuse gesonderten Elektronikgehäuse untergebracht ist und mit dem Motorgehäuse durch Steckkontaktierung zu einer Baueinheit zusammenbaubar ist. Als Elektromotor, gegebenenfalls mit nachgeschaltetem Getriebe, kommen bevorzugt aus dem Kraftfahrzeug-Gleichstrombordnetz gespeiste Kommutatormotore in Anwendung.

Stellantriebe mit einem Elektromotor und einem axial angeflanschten Getriebe sowie mit einer zu dem Elektromotor vorzugsweise achsparallelen Versorgungs- und Regel- bzw. Steuereinheit sind z.B. durch die DE 42 25 496 A1 bzw. durch die EP 0 538 495 Bl bekannt.

Im Fall der EP 0 538 495 B1 ist dabei ein eine Motorsteuerund/oder Überwachungselektronik auf einer Platine aufnehmendes, zum Motorgehäuse achsparalleles, ansonsten geschlossenes Elektronikgehäuse mit einer offenen Stirnseite im Sinne einer fliegenden Lagerung an eine korrespondierende Gehäuse-Flanschöffnung des Getriebes und bzw. des Motorgehäuses mechanisch ansteckbar und dabei auch elektronisch kontaktierbar; beim gegenseitigen mechanischen Verbinden von Getriebegehäuse bzw. Motorgehäuse einerseits und Elektronikgehäuse andererseits wird die mit der Motorsteuer- und/oder Überwachungselektronik bestückte Platine über Steckkontakte mit korrespondierenden Motoranschlüssen auf einer Bürstentragplatte des Kommutatormotors selbsttätig kontaktiert.

Durch die DE 22 03 513 A ist eine Stecker-Einbaubuchse, insbesondere für gedruckte Schaltungen, mit in eine in Steckkontaktierungsrichtung verlaufende Aufnahmeöffnung eines Isolationskörpers von dessen rückwärtiger Stirnseite her einschiebbarer, in ihrer Montageendstellung verrastbarer Kontakt-Gabelfeder bekannt.

Gemäß Aufgabe vorliegender Erfindung soll eine Steckereinheit geschaffen werden, die eine aufwandsarme, insbesondere automatengerechte, Fertigungstechnologie zur Bestückung des Isolationskörpers der Steckereinheit mit den, vorzugsweise in Form von Flachstanzteilen ausgebildeten, Kontaktbahnen bei gleichzeitig gewährleisteter sicherer Kontaktgabe zu dem von der Steckereinheit zu kontaktierenden Bauteil, insbesondere einem Elektromotor, ermöglicht.

Die Lösung dieser Aufgabe gelingt durch eine Ausbildung der Steckereinheit gemäß Patentanspruch 1; vorteilhafte Ausgestaltungen der Erfindung sind jeweils Gegenstand der Unteransprüche.

Die erfindungsgemäße Steckereinheit erlaubt in für eine Automatenfertigung vorteilhafter Montagetechnologie das Bestücken des Isolationskörpers mit den Kontaktbahnen durch deren seitliches Einlegen in die Führungsaufnahmen mit formschlüssiger Sicherung senkrecht zur Einlegerichtung und Anschlag in Gegeneinlegerichtung in einem ersten Montageschritt und deren Längsverschieben in der Einlegeebene bis in die Montageendstellung mit Fixierung in dieser Stellung in einem zweiten Montageschritt; diese Fixierung erfolgt vorteilhaft formschlüssig mittels seitlich vorstehender, mit dem Isolationskörper verbundenen Anlagestege, welche die Kontaktbahnen bei deren Längsverschiebung im Sinne der formschlüssigen Fixierung in Gegeneinlegerichtung übergreifen, bzw. mittels seitlich vorstehender, mit dem Isolationskörper verbundener Raststege, welche durch die Kontaktbahnen bei deren Längsverschiebung zunächst elastisch auslenkbar sind und bei Erreichen derer Montageendstellung im Sinne einer formschlüssigen Fixierung in Gegenverschieberichtung hinter korrespondierende Raststeganlagen der Kontaktbahnen rückschnappen, die durch Anlagebegrenzung an dem Isolationskörper auch in Verschieberichtung in der Montageendstellung festgelegt sind.

Die Erfindung sowie weitere vorteilhafte Ausgestaltungen der Erfindung gemäß Merkmalen der Unteransprüche werden im folgenden anhand von schematisch dargestellten Ausführungsbeispielen in der Zeichnung näher erläutert; darin zeigen:
- FIG 1: in perspektivischer Explosionsdarstellung eine Steckereinheit vor ihrem Zusammenstecken mit einer Bürsteneinheit des Kommutatormotors;
- FIG 2: in perspektivischer Explosionsdarstellung die Steckereinheit gemäß FIG 1 mit den seitlich zugeführten, noch nicht in ihre Führungsaufnahmen eingelegten Kontaktbahnen;
- FIG 3,4: in Seitenansicht bzw. im Schnittverlauf IV-IV die Steckereinheit mit in einem ersten Montageschritt seitlich in ihre Führungsaufnahmen des Isolationskörpers eingelegten Kontaktbahnen;
- FIG 5,6: in Seitenansicht bzw. im Schnittverlauf VI-VI die Steckereinheit mit in einem zweiten Montageschritt in ihre Montageendstellung längsverschobenen und dort fixierten Kontaktbahnen;
- FIG 7,8: in Seitenansicht bzw. im Schnittverlauf VIII-VIII die Steckereinheit in einem Montagezwischenschritt der Längsverschiebung der Kontaktbahnen;
- FIG 9: eine Ausschnittsvergrößerung aus FIG 8 im Bereich IX;
- FIG 10: die Steckereinheit gemäß FIG 7 im Schnittverlauf X-X.

FIG 1 zeigt eine im wesentlichen aus einem Isolationskörper 1 und von diesem aufgenommenen Kontaktbahnen 2;3 bestehende Steckereinheit 1-3, die durch Aufstecken in Doppel-Pfeilrichtung mit einer Bürsteneinheit 8 eines hier nicht näher dargestellten Kommutatormotors kontaktierbar ist; dabei übergreifen die Kontaktbahnen 2;3 jeweils mit Kontaktzungen 2.1;2.2 bzw. 3.1;3.2 korrespondierende Kontaktstifte 8.1 bzw.8.2 der Bürsteneinheit 8. Die bevorzugt als Stanz-Flachkontaktbahnen ausgebildeten Kontaktbahnen 2;3 sind über Kontaktbeine 2.3;3.3 mit einer hier nicht dargestellten, z.B. von einer Platine aufgenommenen Versorgungs- bzw. Regel- bzw. Steuereinheit, insbesondere eines motorischen Stellantriebes für einen aus dem eingangs genannten Stand der Technik bekannten motorischen Fensterheber- bzw. Schiebedachantrieb in einem Kraftfahrzeug, ausgebildet.

FIG 2 zeigt eine erfindungsgemäße Steckereinheit in flächiger Ausführung mit einer ersten, mit einer ersten Kontaktbahn 2 zu bestückenden, Kontaktbahnebene in der vorderen Seitenfläche und mit einer zweiten, mit einer zweiten Kontaktbahn 3 zu bestückenden, Kontaktbahnebene in der hinteren Seitenfläche bei jeweils in einem ersten Montageschritt in Einlegerichtung E1 für die erste Kontaktbahn 2 bzw. in Einlegerichtung E2 für die zweite Kontaktbahn 3 zugeführten Kontaktbahnen.

Die Kontaktbahnen 2;3 werden dabei in dem ersten Montageschritt in Führungsaufnahmen 1.1;1.2 des Isolationskörpers 1, von denen in FIG 1 nur die Führungsaufnahmen 1.1 der ersten Kontaktbahnebene zum Teil ersichtlich sind, derart gemäß FIG 3,4 eingelegt, dass sie - wie anhand der ersten Kontaktbahn in FIG 3-9 erläutert - in Gegeneinlegerichtung an dem Isolationskörper 1 zur Anlage kommen und quer zur Einlegerichtung in ihre Montageendstellung gemäß FIG 5,6 führbar sind; FIG 7,8 zeigen einen, im folgenden noch näher erläuterten, Zwischenmontageschritt.

Die Kontaktbahnen 2;3 sind in vorteilhafter Weise in den Isolationskörper 1 derart eingelegt, dass sie in Längsverschieberichtung aus dem Isolationskörper 1 mit freien Enden hervorstehen und auf einfache Weise mit einer von außen ansetzbaren Druckausübung D ungehindert in ihre Montageendstellung längsverschieblich sind. Nach einer Ausgestaltung der Erfindung sind die Kontaktbahnen 2;3 im Bereich der endseitigen Kontaktzungen 2.1;2.2;3.1;3.2 im Sinne einer toleranzausgleichenden sicheren Kontaktgabe mit den Kontaktstiften 8.1;8.2 der Bürstenhalterung 8 leicht federnd und im übrigen Bereich formschlüssig passend in den Führungsaufnahmen 1.1;1.2 des Isolationskörpers 1 gehalten.

Bei ihrer Längsverschiebung werden die Kontaktbahnen 2,3 nach einer Ausgestaltung der Erfindung im Sinne einer formschlüssigen Lagefixierung von seitlich von dem Isolationskörper vorstehenden, mit dem Isolationskörper 1 verbundenen Anlagestegen 1.3;1.4 übergriffen.

Bei Erreichen der Montageendstellung ist eine weitere Längsverschiebung in Verschieberichtung zweckmäßigerweise durch einen Endanschlag 1.6 der entsprechend ausgebildeten Führungsaufnahmen 1.1;1.2 begrenzt. Eine Positionsfixierung in Gegenverschieberichtung nach Erreichen der Montageendstellung der Kontaktbahnen 2;3 erfolgt nach einer in FIG 9 verdeutlichten Ausgestaltung der Erfindung durch einen einzigen Raststeg 1.5, der beim Längsverschieben der ersten Kontaktbahn 2 zunächst in die zweite Kontaktbahnebene elastisch auslenkbar ist und bei Erreichen der Montageendstellung der ersten Kontaktbahn 2 im Sinne der Fixierung hinter eine korrespondierende Raststeganlage 2.4 der ersten Kontaktbahn 2 einschnappt bzw. der beim anschließenden Längseinschieben der zweiten Kontaktbahn 3 zunächst in die zweite Kontaktbahnebene elastisch auslenkbar ist und bei Erreichen der Montageendstellung der zweiten Kontaktbahn 3 zurückschnappt und dieser Position nicht nur gegen die korrespondierende Raststeganlage der ersten Kontaktbahn 2 sondern auch der zweiten Kontaktbahn 3 einschnappt und somit auch diese in Gegenverschieberichtung formschlüssig sichert; zumindest im Bereich des elastisch auslenkbaren einzigen Raststeges 1.5 sind die erste Kontaktbahn und die zweite Kontaktbahn derart zueinander höhenversetzt ausgebildet, dass eine freie Auslenkung des Raststeges in die jeweilige eine Kontaktbahnebene durch die Kontaktbahn der anderen Kontaktbahnebene gewährleistet ist.

In vorteilhafter Weise sind die Anlagestege ebenso wie der Raststeg als auch die Führungsaufnahmen einstückiger Bestandteil des, insbesondere aus Kunststoff spritzgegossenen Isolationskörpers. Wie aus den Schnittbildern ersichtlich, sind zur weiteren Fertigungsvereinfachung die vorgenannten Bauteile derart über die Seitenflächen des Ioslationskörpers verteilt, dass sie beim Spritzgießen des Isolationskörpers mit nur quer zu den Kontaktbahnebenen in Richtung F1 bzw. F2 gemäß FIG 10 ziehbaren Spritzformteilen herstellbar sind; dazu ist es insbesondere notwendig, dass jeweils der einen Kontaktebene zugeordnete Bauteile rückseitig für entsprechende Spritzformteile von der anderen Kontaktbahnebene durch entsprechende Öffnungen in dem Isolationskörper zugänglich sind.

## Patentansprüche

1. Steckereinheit mit in einem Isolationskörper fixierbaren Kontaktbahnen, **dadurch gekennzeichnet dass** die Kontaktbahnen (2;3) senkrecht zu ihrer Kontaktierungs-Steckrichtung formschlüssig in seitlich offene Führungsaufnahmen (1.1;1.2) des Isolationskörpers (1) einlegbar und durch Längsverschiebung entlang ihrer Einlegeebene in ihre Montageendstellung bringbar und in dieser fixierbar sind.

2. Steckereinheit nach Anspruch 1
- mit von beiden Seiten in einer ersten und in einer zweiten Kontaktbahnenebene jeweils in seitlich offene Führungsaufnahmen (1.1;1.2) des Isolationskörpers (1) einlegbaren Kontaktbahnen (2;3), insbesondere in Form von Stanz-Flachkontaktbahnen.

3. Steckereinheit nach Anspruch 1 bzw. 2
- mit formschlüssiger Fixierung der Kontaktbahnen (2;3) auch in Gegeneinlegerichtung bzw. in Verschieberichtung bzw. in Gegenverschieberichtung.

4. Steckereinheit nach Anspruch 3
- mit seitlich vorstehenden, mit dem Isolationskörper (1) verbundenen Anlagestegen (1.3;1.4), welche die Kontaktbahnen (2;3) bei deren Längsverschiebung im Sinne der formschlüssigen Fixierung in Gegeneinlegerichtung übergreifen.

5. Steckereinheit nach Anspruch 3 und/oder 4
- mit an dem Isolationskörper (1) angeordneten Raststegen (1.5), welche durch die Kontaktbahnen (2;3) bei deren Längsverschiebung zunächst elastisch auslenkbar und bei Erreichen derer Montageendstellung im Sinne einer formschlüssigen Fixierung in Gegenverschieberichtung hinter korrespondierende Raststeganlagen (2.4) der in Verschiebungsrichtung an dem Isolationskörper (1) anliegenden Kontaktbahnen (2;3) rückschnappbar sind.

6. Steckereinheit nach Anspruch 5
- mit einem einzigen, sowohl der Kontaktbahn (2) der ersten Kontaktbahnebene als auch der Kontaktbahn (3) der zweiten Kontaktbahnebene zugeordneten Raststeg (1.5).

7. Steckereinheit nach Anspruch 6
- mit zumindest im Bereich des Raststeges (1.5)im Sinne dessen freier Auslenkbarkeit höhenversetzter Kontaktbahn (2) der ersten Kontaktbahnebene zu der Kontaktbahn (3) der zweiten Kontaktbahnebene.

8. Steckereinheit nach zumindest einem der Ansprüche 1-7
- mit einem im wesentlichen flächigen Isolationskörper (1) mit in dessen Seitenflächen in die Führungsaufnahmen (1.1;1.2) einlegbaren Kontaktbahnen (2;3) und mit endseitigen Kontaktzungen (2.1,2.2; 3.1,3.2) der Kontaktbahnen (2;3) für eine äußere Kontaktgabe im Bereich dessen einer Stirnseite.

9. Steckereinheit nach Anspruch 8
- mit einer im Bereich der endseitigen Kontaktzungen (2.1;2.2;3.1;3.2) toleranzausgleichenden federnden Aufnahme und mit im übrigen Bereich weitgehend formschlüssig festen Aufnahme der Kontaktbahnen (2;3) in den taschenartigen Führungsaufnahmen (1.1;1.2) des Isolationskörpers (1).

10. Steckereinheit nach einem der Ansprüche 1-9
- mit derart in die taschenartigen Führungsaufnahmen (1.1;1.2) einlegbaren Kontaktbahnen (2;3), dass sie durch Andruck auf aus dem Isolationskörper (1) hervorragende Kontaktbahnenenden, insbesondere die Kontaktzungen (2.1,2.2; 3.1,3.2) für eine äußere Kontaktgabe, in ihre Montageendstellung längsverschiebbar sind.

11. Steckereinheit nach zumindest einem der Ansprüche 1-10
- mit einer Ausbildung der taschenartigen Führungsaufnahmen bzw. der Anlagestege bzw. der Raststege als einstückige, insbesondere spritzgegossene, Teile des Isolationskörpers.

12. Steckereinheit nach Anspruch 11
- mit einer Ausbildung des Isolationskörpers im Sinne eines nur mit in Einlegerichtung bzw. Gegeneinlegerichtung ziehbaren Formteilen herstellbaren Gießformkörpers, insbesondere Kunststoff-Spritzgußformkörpers.

## Claims

1. Plug-in connection unit having contact tracks that can be fixed in an insulating body, **characterised in that** the contact tracks (2;3) can be inserted with positive fit into open-sided guide locators (1.1;1.2) of the insulating body (1) normal to the direction in which they make plug-in contact, and can be brought into and fixed in their final assembly position by lengthwise displacement along their insertion plane.

2. Plug-in connection unit according to Claim 1
- having contact tracks (2;3), in particular in the form of punched flat contact tracks, that can be inserted into open-sided guide locators (1.1;1.2) of the insulating body (1) from each side in a first and in a second contact track plane respectively.

3. Plug-in connection unit according to Claim 1 or 2
- also having positive fixing of the contact tracks (2;3) counter to the direction of insertion, in the displacement direction and counter to the displacement direction respectively.

4. Plug-in connection unit according to Claim 3
- having seating tabs (1.3;1.4) projecting laterally and connected to the insulating body (1), which, when the contact tracks (2;3) are displaced lengthwise, extend over the contact tracks in the sense of a positive fixing counter to the direction of insertion.

5. Plug-in connection unit according to Claim 3 and/or 4
- having latching tabs (1.5) arranged on the insulating body (1), which initially can be deflected elastically by the lengthwise displacement of the contact tracks (2;3), and which, when said tracks reach their final assembly position, snap back behind corresponding latching tab seats (2.4) of the contact tracks (2;3) that rest against the insulating body (1) in the displacement direction, in the sense of a positive fixing counter to the displacement direction.

6. Plug-in connection unit according to Claim 5
- having a single latching tab (1.5) assigned to both the contact track (2) of the first contact track plane and to the contact track (3) of the second contact track plane.

7. Plug-in connection unit according to Claim 6
- having, at least in the area of the latching tab (1.5) in the sense of allowing its free deflection, the contact track (2) of the first contact track plane offset in height to the contact track (3) of the second contact track plane.

8. Plug-in connection unit according to at least one of the Claims 1-7
- having a substantially flat insulating body (1) having in its side faces contact tracks (2:3) that can be inserted in the guide locators (1.1;1.2) and having end contact tabs (2.1,2.2; 3.1,3.2) of the contact tracks (2;3) for making external contact in the area of its one end.

9. Plug-in connection unit according to Claim 8
- the contact track (2;3) being retained in the pocket-like guide locators (1.1;1.2) of the insulating body (1) by a tolerance-compensating spring mounting in the area of the end contact tabs (2.1,2.2; 3.1,3.2), and being retained in the remaining area by a substantially positive fit.

10. Plug-in connection unit according to one of the Claims 1-9
- having contact tracks (2;3) that can be inserted in the pocket-like guide locators (1.1;1.2) such that they can be displaced lengthwise into their final assembly position by pressure on the contact track ends projecting from the insulating body (1), in particular the contact tabs (2.1,2.2; 3.1,3.2) for making external contact.

11. Plug-in connection unit according to at least one of the Claims 1-10
- the pocket-like guide locators, the seating tabs and the latching tabs respectively being designed as integral, in particular injection moulded, parts of the insulating body.

12. Plug-in connection unit according to Claim 11
- the insulating body being designed in the sense of a moulded body that can be manufactured using only mould parts that can be moved in, or counter to, the insertion direction, in particular of a plastic injection moulded body.

## Revendications

1. Unité embrochable comprenant des pistes de contact pouvant être immobilisées dans un corps isolant, **caractérisé en ce que** les pistes de contact (2 ; 3) peuvent être emboîtées perpendiculairement à leur direction de mise en contact et d'embrochage, et par complémentarité de forme, dans des logements de guidage (1.1 ; 1.2) ouverts latéralement du corps isolant (1) et peuvent être placées dans leur position finale de montage par translation longitudinale le long de leur plan d'emboîtement et immobilisées dans cette position.

2. Unité embrochable selon la revendication 1,
comprenant des pistes de contact (2 ; 3) en particulier formées de pistes de contact plates découpées, qui peuvent être emboîtées par les deux côtés, dans un premier et un deuxième plan de piste de contact, respectivement dans des logements de guidage (1.1 ; 1.2) du corps isolant (1) qui sont ouverts latéralement.

3. Unité embrochable selon la revendication 1 ou 2,
comprenant aussi une immobilisation des pistes de contact (2 ; 3) par complémentarité de forme en sens inverse de l'emboîtement ainsi que dans le sens de la translation et en sens inverse de la translation.

4. Unité embrochable selon la revendication 3,
comprenant des pattes d'appui (1.3 ; 1.4) en saillie latéralement, reliées au corps isolant (1) et qui surplombent les pistes de contact (2 ; 3) lors de leur translation longitudinale afin de réaliser l'immobilisation par complémentarité de forme en sens inverse de l'emboîtement.

5. Unité embrochable selon la revendication 3 et/ou 4,
comprenant des pattes d'enclenchement (1 ; 5) disposées sur le corps isolant (1) qui peuvent être tout d'abord infléchies élastiquement par les pistes de contact (2 ; 3) lors de leur translation longitudinale et qui, lorsque leur position finale de montage est atteinte, peuvent revenir brusquement derrière des appuis de pattes d'enclenchement correspondantes (2.4) des pistes de contact ( 2;3) qui sont en appui contre le corps isolant (1) dans le sens de la translation, pour réaliser une immobilisation par complémentarité de forme en sens inverse de la translation.

6. Unité embrochable selon la revendication 5,
comprenant une unique patte d'enclenchement (1.5) associée aussi bien à la piste de contact (2) du premier plan de piste de contact qu'à la piste de contact (3) du deuxième plan de piste de contact.

7. Unité embrochable selon la revendication 6,
comprenant, au moins dans la région de la patte d'enclenchement (1.5), pour assurer la possibilité de déviation libre des pistes, une piste de contact (2) du premier plan de piste de contact décalée en hauteur par rapport à la piste (3) de contact du deuxième plan de piste de contact.

8. Unité embrochable selon au moins une des revendications 1-7,
comprenant un corps isolant (1) sensiblement plat, avec des pistes de contact (2 ; 3) pouvant être emboîtées dans ses surfaces latérales dans des logements de guidage (1.1 ; 1.2), et des languettes de contact terminales (2.1 ; 2.2 ; 3.1 ; 3.2) des pistes de contact (2 ; 3) pour réaliser une prise de contact extérieure dans la région de l'une de ses faces frontales.

9. Unité embrochable selon la revendication 8,
comprenant un logement élastique compensateur des tolérances dans la région des languettes de contact terminales (2.1 ; 2.2 ; 3.1 ; 3.2) et un logement rigide des pistes de contact (2 ; 3) opérant largement par complémentarité de forme dans la région restante, dans les logements de guidage (1.1 ; 1.2) en forme de poche du corps isolant (1).

10. Unité embrochable selon une des revendications 1-9,
comprenant des pistes de contact (2 ; 3) qui peuvent être emboîtées dans les logements de guidage (1.1 ; 1.2) en forme de poche, de telle manière qu'elles puissent être poussées en translation longitudinale dans leur position finale de montage pour une mise en contact extérieure, sous l'effet d'une pression sur les extrémités des pistes de contact qui font saillie en dehors du corps isolant (1), en particulier sur les languettes de contact (2.1 ; 2.2 ; 3.1 ; 3.2).

11. Unité embrochable selon au moins une des revendications 1-10,
avec réalisation des logements de guidage en forme de poche et des pattes d'appui ou des pattes d'enclenchement sous la forme de parties du corps isolant qui sont venues d'une seule pièce, en particulier moulées par injection.

12. Unité embrochable selon la revendication 11,
avec réalisation du corps isolant de manière à obtenir un corps moulé, en particulier une pièce moulée par injection en matière plastique qui peut être fabriqué avec des parties moulées qui peuvent extraites seulement dans le sens de l'emboîtement ou dans le sens inverse.
